# FASCICULE DE BREVET EUROPEEN

(11) **EP 2 350 542 B1**
(45) Date de publication et mention de la délivrance du brevet: **16.08.2017**
(21) Numéro de dépôt: 09828654.5
(22) Date de dépôt: 02.06.2009
(51) Int. Cl.: F25B 39/04, F25B 40/00, F28D 9/00, F28F 9/00

(54) **CONDENSEUR POUR CIRCUIT DE CLIMATISATION AVEC ÉCHANGEUR INTERNE INTÉGRÉ**
KONDENSATOR FÜR EINEN LUFTKLIMATISIERUNGSKREISLAUF MIT INTEGRIERTEM WÄRMETAUSCHER
AIR-CONDITIONING CIRCUIT CONDENSER WITH INTERNAL HEAT EXCHANGER

(30) Priorité: 26.11.2008 WO PCT/EP2008/066192
(43) Date de publication de la demande: 03.08.2011
(73) Titulaire: Valeo Systèmes Thermiques, 78320 Le Mesnil-Saint-Denis (FR)
(72) Inventeur: MAGNIER-CATHENOD, Anne-Sylvie, F-92210 Saint-cloud (FR); MARTINS, Carlos, F-78150 Le Chesnay (FR); PONCHANT, Matthieu, F-69004 LYON (FR)
(74) Mandataire: Metz, Gaëlle
(86) Numéro de dépôt international: PCT/EP2009/056720
(87) Numéro de publication internationale: WO 2010/060657

(56) Documents cités:
- EP-A1- 1 770 346
- EP-A2- 1 942 305
- FR-A1- 2 846 733
- FR-A1- 2 846 736
- JP-A- 2001 021 234
- JP-A- 2008 151 420

## Description

L'invention se rapporte au domaine des circuits de climatisation, notamment pour véhicules automobiles.

Elle concerne plus particulièrement un condenseur comprenant un premier bloc d'échange de chaleur pour assurer le refroidissement d'un fluide frigorigène jusqu'à sa condensation au moyen d'un fluide de refroidissement, ainsi qu'un deuxième bloc d'échange de chaleur pour assurer le sous-refroidissement du fluide frigorigène condensé issu du premier bloc d'échange de chaleur. Ce sous-refroidissement permet de refroidir davantage le fluide frigorigène condensé et chaud provenant du premier bloc d'échange de chaleur.

On connaît déjà, d'après FR 2 846 733, un condenseur de ce type qui intègre en plus une bouteille indémontable brasée entre le premier bloc et le deuxième bloc d'échange de chaleur, lesquels sont formés chacun par des séries de plaques empilées. Le sous-refroidissement du fluide frigorigène dans le deuxième bloc d'échange de chaleur est assuré dans ce cas par le même fluide de refroidissement que dans le premier bloc d'échange de chaleur.

Le terme « bouteille » désigne ici un réservoir intermédiaire qui permet d'assurer la filtration et la déshydratation du fluide frigorigène et aussi de compenser les variations de volume du fluide frigorigène et d'assurer la séparation des phases liquide et gazeuse.

Le condenseur de la publication FR 2 846 733 est conçu pour fonctionner avec un fluide frigorigène à changement de phase, comme le R 134a.

Toutefois, il peut être intéressant de prévoir dans un circuit de climatisation parcouru par un fluide frigorigène à changement de phase un échangeur de chaleur interne, encore appelé échangeur interne, même si un tel échangeur interne est le plus souvent utilisé dans le cas des circuits parcourus par des fluides frigorigènes, tels que le CO₂, qui ne subissent pas de changement de phase. FR2846736A1 décrit un condenseur selon le préambule de la revendication 1. On rappellera qu'un échangeur interne permet d'assurer un échange de chaleur entre le fluide frigorigène à haute pression et à haute température, et le même fluide frigorigène à basse pression et à basse température , au sein d'un même circuit.

L'intégration d'un échangeur interne dans un circuit de climatisation nécessite non seulement l'implantation de cet échangeur, mais aussi celle de conduits et connexions supplémentaires, ce qui génère de l'encombrement et crée des sources potentielles supplémentaires de fuites.

Par ailleurs l'intégration d'un tel échangeur interne dans un composant d'un circuit est souvent impossible compte tenu de la structure du composant. C'est le cas notamment du condenseur selon la publication FR 2 846 733 déjà citée. L'invention a notamment pour but de surmonter les inconvénients précités.

Elle propose à cet effet un condenseur selon la revendication 1, dans lequel le deuxième bloc est constitué d'un échangeur interne pour assurer un échange de chaleur entre le fluide frigorigène condensé et sous-refroidi, appelé « fluide frigorigène haute pression », et le même fluide frigorigène une fois détendu, appelé « fluide frigorigène basse pression ». Autrement dit, le deuxième bloc comprend uniquement un échangeur de chaleur interne, si bien la fonction d'échange interne est alors obtenue dans la totalité du deuxième bloc.

La fonction d'échange interne peut être ainsi obtenue dans le deuxième bloc, par exemple, par réalisation d'au moins une passe supplémentaire, entre la sortie du condenseur et le retour de l'évaporateur.

Il en résulte un gain significatif en terme d'encombrement grâce à la suppression du conduit haute pression reliant la sortie du condenseur et l'échangeur interne, lorsqu'il n'est pas intégré, ainsi que celle des blocs de connexion.

Le premier et le deuxième bloc d'échange de chaleur sont raccordés directement entre eux par l'intermédiaire d'une bouteille.

Sous un autre aspect l'invention concerne un circuit de refroidissement parcouru par un fluide de refroidissement et raccordé au premier bloc d'échange de chaleur d'un condenseur tel que défini ci-dessus. Ce circuit de refroidissement est raccordé uniquement au premier bloc.

Dans la description qui suit, faite seulement à titre d'exemple, on se réfère aux dessins annexés, sur lesquels :
- la figure 1 est un schéma illustrant un circuit de climatisation comportant un condenseur comprenant une partie de sous-refroidissement et un échangeur de chaleur interne, qui n'est pas l'invention;
- la figure 2 est une vue en perspective d'un condenseur à bouteille intégrée qui n'est pas l'invention, propre à faire partie du circuit de climatisation de la figure 1 ;
- la figure 3 est une vue de dessus du condenseur de la figure 2 ;
- la figure 4 est une vue d'extrémité du condenseur des figures 2 et 3 ;
- la figure 5 est une vue en coupe suivant la ligne V-V de la figure 4 ;
- la figure 6 est une vue en coupe suivant la ligne VI-VI de la figure 4 ;
- les figures 7 et 8 sont des vues en perspective de deux plaques d'échange de chaleur propres à faire partie du condenseur des figures 2 à 6 ;
- la figure 9 est un schéma illustrant un circuit de climatisation comportant un condenseur dans une deuxième forme alternative de réalisation du circuit de la figure 1 ;
- la figure 10 est un schéma illustrant un circuit de climatisation analogue à celui de la figure 1, dans laquelle le deuxième bloc comprend uniquement un échangeur de chaleur interne, selon l'invention ;
- la figure 11 est une vue en perspective d'un condenseur à bouteille intégrée et échangeur de chaleur interne intégré, propre à faire partie du circuit de climatisation de la figure 10 ;
- la figure 12 est une vue de dessus du condenseur de la figure 11 ;
- la figure 13 est une vue de face du condenseur des figures 11 et 12, prise du côté du premier bloc d'échange de chaleur ;
- la figure 14 est une vue en coupe suivant la ligne XIV-XIV de la figure 13 ;
- la figure 15 est une vue en coupe suivant la ligne XV-XV de la figure 13 ;
- la figure 16 est un schéma illustrant un circuit de climatisation analogue à la figure 10, dans lequel le condenseur est dépourvu de bouteille qui n'est pas l'invention; et
- la figure 17 est un schéma illustrant un circuit de refroidissement associé au condenseur des figures 10 à 15. On se réfère d'abord à la figure 1 qui montre un circuit de climatisation CC d'un véhicule automobile comprenant un condenseur 10.

Dans l'exemple, le condenseur 10 est destiné avant tout à fonctionner avec un fluide frigorigène susceptible d'être présent sous une forme liquide et sous une forme gazeuse. Il peut s'agir notamment d'un fluide fluoré tel que celui connu sous l'appellation R 134a.

Le condenseur comprend un premier bloc 12 d'échange de chaleur pour assurer le refroidissement du fluide frigorigène jusqu'à sa condensation au moyen d'un fluide de refroidissement, un deuxième bloc 14 d'échange de chaleur pour assurer le sous-refroidissement du fluide frigorigène au moyen d'un fluide de refroidissement, ainsi qu'une bouteille 16 interposée entre les blocs 12 et 14 et qui est propre à être traversée par le fluide frigorigène. Les blocs 12 et 14 constituent respectivement un bloc principal et un bloc additionnel.

Toutefois, dans d'autres formes de réalisation, la bouteille 16 peut être supprimée, les blocs 12 et 14 communiquant directement entre eux.

Dans le circuit de climatisation CC, le fluide frigorigène traverse en boucle fermée un compresseur 18, le condenseur 10 (corps 12, bouteille 16 et corps 14), un détendeur 20 et un évaporateur 22 avant de regagner le compresseur, et ainsi de suite.

Le fluide frigorigène en phase gazeuse provenant du compresseur 18 est d'abord refroidi jusqu'à sa condensation dans le premier bloc 12. Il traverse ensuite la bouteille 16, où il est filtré et déshydraté, puis le deuxième bloc 14 qui assure le sous-refroidissement du fluide frigorigène préalablement condensé. A la sortie du deuxième bloc 14, le fluide frigorigène est détendu par le détendeur 20, puis transformé en phase gazeuse dans l'évaporateur 22 pour être ensuite comprimé par le compresseur 18. L'évaporateur est par ailleurs balayé par un flux d'air qui est refroidi par échange thermique avec le fluide frigorigène qui se vaporise pour produire un flux d'air climatisé à envoyer dans un habitacle de véhicule automobile.

Le premier bloc 12 comprend un passage de circulation 24 pour le fluide frigorigène provenant du compresseur 18 et un passage de circulation 26 pour un fluide de refroidissement. Ce dernier est généralement un liquide, comme de l'eau additionnée d'un antigel, qui circule dans un circuit CR (non représenté). Ce circuit est appelé généralement circuit à Basse Température (BT) et est distinct du circuit à Haute Température (HT) servant au refroidissement du moteur du véhicule. Le fluide frigorigène est ainsi condensé par échange thermique avec le fluide de refroidissement avant d'être envoyé dans la bouteille 16.

Le deuxième bloc 14 intègre ici un échangeur de chaleur interne (appelé aussi « échangeur interne ») pour assurer un échange de chaleur entre le fluide frigorigène condensé et sous-refroidi, appelé « fluide frigorigène haute pression », et le même fluide frigorigène une fois détendu, appelé « fluide frigorigène basse pression ».

Bien qu'un tel échangeur interne soit habituellement utilisé dans le cas de circuits parcourus par un fluide frigorigène, tel que le CO₂, il peut aussi trouver un intérêt dans le cas de circuits parcourus par un fluide frigorigène à changement de phase.

Le deuxième bloc 14 comprend une partie de sous-refroidissement 28 ayant un passage de circulation 30 pour le fluide frigorigène provenant du premier bloc 12, et plus particulièrement de la bouteille 16 dans cet exemple, et un passage de circulation 32 pour un fluide de refroidissement. Il s'agit de préférence du même fluide de refroidissement que pour le corps 12, donc circulant dans le même circuit CR.

Le bloc 14 comprend en outre une partie d'échange interne 34 ayant un passage de circulation 36 pour le fluide frigorigène haute pression provenant de la partie de sous-refroidissement 28 et un passage de circulation 38 pour le fluide frigorigène basse pression. Le passage de circulation 36 est relié, d'une part, au passage de circulation 30 avec lequel il communique directement et, d'autre part, au détendeur 20. Le passage de circulation 38 est disposé entre l'évaporateur 22 et le compresseur 18 auxquels il est relié par des lignes respectives 40 et 42. Ainsi, dans le bloc 14, le fluide frigorigène à haute pression (HP) est d'abord sous-refroidi puis il échange de la chaleur avec le même fluide frigorigène à basse pression (BP) qui est à plus basse température, ce qui produit un refroidissement complémentaire du fluide frigorigène à haute pression.

On se réfère maintenant aux figures 2 à 6 pour décrire un mode de réalisation d'un condenseur qui n'est pas l'invention à propre à faire partie du circuit de la figure 1.

La bouteille 16 est fixée de manière démontable entre les blocs 12 et 14 par l'intermédiaire respectivement d'une bride de sortie 44 et d'une bride d'entrée 46. Ces deux brides assurent la fixation mécanique de la bouteille 16 entre les blocs 12 et 14, et elles forment en même temps des interfaces pour la circulation du fluide frigorigène, c'est-à-dire pour passer du bloc 12 au bloc 14 via la bouteille 16.

Le premier bloc 12 et le deuxième bloc 14 comprennent chacun une série de plaques empilées 48, respectivement 50 (figures 5 et 6). Les plaques 48 du bloc 12 délimitent des lames de circulation du fluide frigorigène (formant le passage de circulation 24) qui alternent avec des lames de circulation du fluide de refroidissement (formant le passage de circulation 26).

Le bloc 12 comprend une plaque d'interface 52 munie de la bride de sortie 44 et une plaque d'interface opposée 54 munie d'une bride d'entrée 56 pour le fluide frigorigène à condenser (figures 3, 4 et 6). Les plaques empilées 48 sont disposées entre les plaques d'interface 52 et 54. La bride d'entrée 56 est propre à être reliée à la sortie du compresseur 18 pour amener le fluide frigorigène à condenser. La plaque d'interface 54 est munie en outre d'une tubulure d'entrée 58 et d'une tubulure de sortie 60 pour le fluide de refroidissement (figures 2, 4, 5 et 6).

Les plaques empilées 50 du bloc 14 délimitent des premières lames de circulation du fluide frigorigène qui alternent avec des deuxièmes lames de circulation d'un autre fluide. Ces premières lames forment successivement le passage de circulation 30 de la partie de sous-refroidissement 28 et le passage de circulation 36 de la partie d'échange interne 34 (figure 1).

Les deuxièmes lames constituent des lames destinées à la circulation du fluide de refroidissement dans la partie de sous-refroidissement 28 (passage de circulation 32) et des lames destinées à la circulation du fluide frigorigène basse pression dans la partie d'échange interne 34 (passage de circulation 38).

Les plaques 50 du corps 14 sont comprises entre une plaque d'interface 62 munie de la bride d'entrée 46 pour le fluide frigorigène provenant du premier bloc 12, et plus particulièrement de la bouteille 16, et une plaque d'interface opposée 64. Cette dernière est munie d'une bride de sortie 66 pour le fluide frigorigène haute pression, d'une bride d'entrée 68 pour le fluide frigorigène basse pression et d'une bride de sortie 70 pour le fluide frigorigène basse pression (figure 2). La bride de sortie 66 alimente la ligne 40 sur laquelle sont montés le détendeur 20 et l'évaporateur et qui rejoint la bride d'entrée 68. La bride de sortie 70 alimente la ligne 42 qui comprend le compresseur 18 et qui rejoint le bloc 12.

La plaque d'interface 62 du bloc 14 est munie en outre d'une tubulure d'entrée 72 et d'une tubulure de sortie 74 pour le fluide de refroidissement du circuit CR. Dans l'exemple la plaque d'interface 52 est réalisée d'une seule pièce avec la bride 44, par exemple par moulage et usinage d'un alliage à base d'aluminium. Il en est de même pour la plaque d'interface 54 avec la bride 56, pour la plaque d'interface 62 avec la bride 46, et pour la plaque d'interface 64 avec les brides 66, 68 et 70. En revanche, les tubulures 58 et 60 sont rapportées sur la plaque d'interface 54, et les tubulures 72 et 74 sont rapportées sur la plaque d'interface 62.

Les brides 44 et 46 sont propres à être fixées de manière démontable sur une partie réceptrice 76 de la bouteille 16. Dans l'exemple de réalisation, la partie réceptrice 76 est un couvercle d'extrémité de forme générale circulaire qui vient coiffer un corps 78 de forme générale cylindrique circulaire de la bouteille, qui se termine par un fond conique 80. Dans l'exemple, ce couvercle d'extrémité est brasé sur le corps 78, la bouteille 16 étant ainsi rendue indémontable en elle-même.

Le couvercle d'extrémité 76 est fixé sur une extrémité ouverte du corps 78, à l'opposé du fond conique 80, en maintenant un tube axial 82 qui s'étend suivant la direction axiale XX de la bouteille (figure 6). Ce tube 82 comporte une collerette de retenue 84 qui permet de maintenir en position une cartouche filtrante et dessicante 86 disposée entre le couvercle d'extrémité 76 et ladite collerette.

Le tube 82 comporte une extrémité inférieure 88 qui s'engage dans une bague 90 maintenue dans la région centrale du fond 80 et qui peut laisser passer le fluide frigorigène. Le tube comporte en outre une extrémité supérieure 92 qui est maintenue dans un logement axial du couvercle d'extrémité.

La bride 44 comprend un alésage de sortie 94 propre à venir dans le prolongement d'un alésage d'entrée 96 de la partie réceptrice (couvercle 76) de la bouteille suivant une première direction d'alignement D1 (figure 6). De façon correspondante, la bride 46 comprend un alésage d'entrée 98 propre à venir dans le prolongement d'un alésage de sortie 100 de la partie réceptrice (couvercle 76) de la bouteille suivant une deuxième direction d'alignement D2 (figure 6).

L'alésage d'entrée 96 traverse l'épaisseur de la partie réceptrice 76 et débouche à l'intérieur de la bouteille en amont de la cartouche 86. L'alésage de sortie 100 de la partie réceptrice 76 débouche dans un alésage radial 102 qui communique avec l'extrémité supérieure 92 du tube 82.

L'alésage d'entrée 96 et l'alésage de sortie 100 de la partie réceptrice sont parallèles entre eux et à l'axe longitudinal XX de la bouteille 16. Les alésages 96 et 102 sont disposés dans une position angulaire choisie par rapport à l'axe longitudinal XX de la bouteille 16. Ceci permet de donner une orientation angulaire déterminée aux corps 12 et 14 par rapport à la bouteille 16 en fonction des conditions d'implantation du condenseur, par exemple dans le compartiment moteur d'un véhicule déterminé. Dans l'exemple de réalisation représenté, cette position angulaire est de sensiblement 180°, les alésages 96 et 100 étant disposés symétriquement de part et d'autre de l'axe longitudinal.

Comme on peut le voir sur la figure 6, l'alésage de sortie 94 de la bride 44 se raccorde sensiblement à angle droit avec un alésage intermédiaire 104 débouchant dans le premier bloc 12. De plus, l'alésage d'entrée 98 de la bride 46 se raccorde sensiblement à angle droit avec un alésage intermédiaire 106 débouchant dans le deuxième bloc 14.

Il en résulte que le fluide frigorigène issu du premier bloc 12 pénètre dans la bouteille en passant successivement par l'alésage intermédiaire 104 et l'alésage de sortie 94 de la bride 44 puis par l'alésage d'entrée 96 de la partie réceptrice 76, pour être ensuite filtré et desséché en traversant la cartouche 86. Le fluide frigorigène remonte par le tube 82 pour traverser successivement l'alésage radial 102 et l'alésage de sortie 100 de la partie réceptrice puis l'alésage d'entrée 98 et l'alésage intermédiaire 106 de la deuxième bride 46 pour déboucher dans le deuxième bloc 14.

Pour assurer l'étanchéité, on prévoit à chaque fois un raccord étanche entre la bride 44 et le couvercle 76 et entre le couvercle 50 et la bride 46. Ce raccord étanche est formé avantageusement d'une tubulure munie de deux joints toriques.

Les brides 44 et 46 sont propres à être fixées chacune sur la partie réceptrice 76 de la bouteille au moyen d'une vis 108, respectivement 110, qui à chaque fois traverse la bride et s'engage par vissage dans la partie réceptrice (voir figures 2 et 3). La bouteille 16 forme ainsi support pour les blocs 12 et 14 d'échange de chaleur qui peuvent être fixés avec une orientation mutuelle déterminée en fonction de la position angulaire respective des alésages 96 et 100/102.

Il est donc possible de concevoir des parties réceptrices 76 différentes en fonction de l'application souhaitée pour permettre d'implanter les blocs 12 et 14 avec des orientations particulières par rapport à la partie réceptrice 76 suivant le type de véhicule auquel le condenseur est destiné.

Comme la bouteille forme en même temps un support, elle peut elle-même être munie de moyens d'interface ou de fixation (non représentés) pour la fixation sur la structure du véhicule auquel est destiné le condenseur.

On comprendra que la bouteille peut être assemblée et prééquipée avant d'être installée et fixée entre les deux blocs d'échange de chaleur, ce qui simplifie grandement les opérations de montage et d'assemblage, mais aussi les opérations de maintenance.

Par ailleurs, du fait que les blocs 12 et 14 et la bouteille 16 sont démontables les uns par rapport aux autres, il est possible de remplacer l'un de ces trois éléments en cas de défaillance.

On se réfère maintenant aux figures 7 et 8 qui montrent deux plaques d'échange de chaleur 50 identiques mais décalées de 180° l'une par rapport à l'autre. Ces deux plaques sont représentées en position écartée pour les raisons de clarté, alors qu'en réalité elles viennent s'emboîter entre elles d'une manière en soi connue.

Chaque plaque 50 comprend un fond plat 108 dans l'exemple de forme générale rectangulaire et muni de coins arrondis. Le fond 108 est entouré par un bord relevé 110 réalisé en dépouille. Le fond 108 comprend des nervures parallèles 102 disposées en oblique et servant de perturbateurs. Dans la région des quatre coins du fond sont prévues des ouvertures de passage de fluide. Deux ouvertures 114 sont prévues dans le fond plat 108 aux deux extrémités d'un grand côté et deux autres ouvertures de passage 116 sont prévues aux deux extrémités d'un autre grand côté. Les ouvertures 114 sont réalisées au niveau du fond plat, tandis que les ouvertures 116 sont formées dans des régions annulaires 118 décalées par rapport au plan du fond 108. Ainsi, lorsque les plaques 50 sont empilées mutuellement et brasées entre elles par leurs bords 110 respectifs, on forme des lames alternées pour la circulation de deux fluides différents.

On utilise des plaques analogues pour le bloc 12 et le bloc 14. Dans le cas du bloc 14, il faut prévoir une cloison pour séparer le fluide de refroidissement qui circule dans la partie de sous-refroidissement et le fluide frigorigène à base pression qui circule dans la partie d'échange interne. Ceci peut être réalisé par une cloison rapportée ou bien par un aménagement des ouvertures de communication précitées.

On se réfère maintenant à la figure 9 qui montre une variante de réalisation du circuit CC de la figure 1. Les éléments communs avec ceux de la figure 1 sont désignés par les mêmes références numériques. Dans cette forme de réalisation, la bouteille 16 est supprimée et les deux blocs 12 et 14 communiquent directement entre eux par une liaison 120. Concrètement, les brides 44 et 46 (figure 2) sont alors raccordées directement entre elles, soit par un élément intermédiaire assurant leur jonction, soit par un aménagement approprié de ces deux brides.

Dans le circuit de la figure 9, la bouteille est remplacée par un accumulateur 122 qui est disposé dans la ligne 42, entre la sortie de la partie d'échange interne 34 et le compresseur 18. Par ailleurs, le détendeur 20 est ici remplacé par un orifice calibré 124.

On se réfère maintenant à la figure 10 qui montre un circuit de climatisation CC analogue à celui de la figure 1 et comprenant un condenseur 210, selon l'invention. Le condenseur 210 comprend un premier bloc 212 d'échange de chaleur et un deuxième bloc 214 d'échange de chaleur analogues respectivement aux blocs 12 et 14 décrits précédemment, ainsi qu'une bouteille 216 interposée entre les blocs 212 et 214. La bouteille 216 est analogue à la bouteille 16 décrite précédemment.

Le circuit de climatisation CC comprend en outre un compresseur 218, un détendeur 220 et un évaporateur 222 analogues respectivement au compresseur 18, au détendeur 20 et à l'évaporateur 22 de la figure 1.

Le premier bloc 212 comprend un passage de circulation 224 pour le fluide frigorigène provenant du compresseur 218 et un passage de circulation 226 pour un fluide de refroidissement.

Le deuxième bloc 214 constitue ici un échangeur de chaleur interne (appelé aussi « échangeur interne ») pour assurer un échange de chaleur entre le fluide frigorigène condensé et sous-refroidi, appelé « fluide frigorigène haute pression », issu du premier bloc d'échange de chaleur et le même fluide frigorigène une fois détendu, appelé « fluide frigorigène basse pression ».

Le deuxième bloc 214 se différentie du deuxième bloc 14 de la forme de réalisation précédente par le fait qu'il comprend uniquement un échangeur de chaleur interne et qu'il est donc dépourvu de partie de sous-refroidissement. Il en résulte une simplification de la structure du bloc 214 et de ses connexions, particulièrement avantageux lorsque l'échangeur de chaleur interne peut suffire à lui seul au besoin de sous refroidissement.

L'invention offre ainsi l'avantage d'une structure simplifiée, d'autant que le refroidissement ne concerne que le premier bloc et non à la fois le premier et le deuxième bloc comme dans les cas décrits précédemment.

Le deuxième bloc 214, formant un échangeur interne, comprend un passage de circulation 228 pour le fluide frigorigène haute pression provenant du premier bloc 212 via la bouteille 216 et un passage de circulation 230 pour le fluide frigorigène basse pression provenant de l'évaporateur 222. Le passage de circulation 228 est relié en amont à la bouteille 216 et en aval au détendeur 220. Le passage de circulation 230 est disposé entre l'évaporateur 222 et le compresseur 218 auxquels il est relié par des lignes respectives 232 et 234.

Ainsi, dans le deuxième bloc 214, le fluide frigorigène à haute pression (HP) échange de la chaleur avec le même fluide frigorigène à basse pression (BP) qui est à plus basse température, ce qui produit un refroidissement supplémentaire du fluide frigorigène condensé à haute pression provenant du premier bloc 212.

On se réfère maintenant aux figures 11 à 17 pour décrire un mode de réalisation d'un condenseur 210 propre à faire partie du circuit de la figure 10. Le condenseur 210 forme ici un module qui comprend les blocs 212 et 214 et la bouteille 216.

La bouteille 216 est fixée de manière démontable entre les blocs 212 et 214 par l'intermédiaire respectivement d'une bride de sortie 236 du bloc 212 et d'une bride d'entrée 238 du bloc 214. Ces deux brides assurent la fixation mécanique de la bouteille 216 entre les blocs 212 et 214, et elles forment en même temps des interfaces pour la circulation du fluide frigorigène, c'est-à-dire pour passer du bloc 212 au bloc 214 via la bouteille 216.

Le premier bloc 212 et le deuxième bloc 214 comprennent chacun une série de plaques empilées 240, respectivement 242 (figures 11, 14 et 15). Dans l'exemple, le nombre des plaques 240 est supérieur à celui des plaques 242, si bien que le premier bloc 212 est plus encombrant que le deuxième bloc 214 dans la direction de l'empilement.

Les plaques 240 du bloc 212 délimitent des lames de circulation du fluide frigorigène (formant le passage de circulation 224) qui alternent avec des lames de circulation du fluide de refroidissement (formant le passage de circulation 226).

Le premier bloc 212 comprend une plaque d'interface 244 munie de la bride de sortie 236 et une plaque d'interface opposée 246 munie d'une bride d'entrée 248 pour le fluide frigorigène à condenser (figures 12, 13 et 15). Les plaques empilées 240 sont disposées entre les plaques d'interface 252 et 254. La bride d'entrée 248 est propre à être reliée à la sortie du compresseur 218 pour amener le fluide frigorigène à condenser. La plaque d'interface 246 est munie en outre d'une tubulure d'entrée 250 et d'une tubulure de sortie 252 pour le fluide de refroidissement (figures 11, 13, 14 et 15).

Les plaques empilées 242 du deuxième bloc 214 délimitent des premières lames de circulation pour le fluide frigorigène à haute qui alternent avec des deuxièmes lames de circulation pour le fluide frigorigène à basse pression. Les premières lames et les deuxièmes lames précitées constituent ainsi respectivement les passages de circulation 228 et 230 de la figure 10.

Les plaques 242 du bloc 214 sont comprises entre une plaque d'interface 254 munie de la bride d'entrée 238 pour le fluide frigorigène provenant du premier bloc 212 via la bouteille 216, et une plaque d'interface opposée 256. Cette dernière est munie d'une bride de sortie 258 pour le fluide frigorigène haute pression, d'une bride d'entrée 260 pour le fluide frigorigène basse pression et d'une bride de sortie 262 pour le fluide frigorigène basse pression (figure 11). La bride de sortie 258 alimente la ligne 232 (figure 10) sur laquelle sont montés le détendeur 220 et l'évaporateur 222, et qui rejoint la bride d'entrée 260. La bride de sortie 262 alimente la ligne 234 (figure 10), sur laquelle est monté le compresseur 218, et qui rejoint le bloc 212.

La plaque d'interface 244 est réalisée d'une seule pièce avec la bride 236, par exemple par moulage et usinage d'un alliage à base d'aluminium. Il en est de même pour la plaque d'interface 246 avec la bride 248, pour la plaque d'interface 254 avec la bride 238, et pour la plaque d'interface 256 avec les brides 258, 260 et 262. En revanche, les tubulures 250 et 252 sont rapportées sur la plaque d'interface 246.

Les brides 236 et 238 sont fixées de manière démontable sur une partie réceptrice 264 de la bouteille 216. Dans l'exemple de réalisation, là partie réceptrice 264 est un couvercle d'extrémité de forme générale circulaire qui vient coiffer un corps 266 de la bouteille. Le corps 266 présente une forme générale cylindrique circulaire et se termine par un fond conique 268. Dans l'exemple, la partie réceptrice 264 est brasée sur le corps 266, la bouteille 216 étant ainsi rendue indémontable.

La partie réceptrice 264 est fixé sur une extrémité ouverte du corps 266, à l'opposé du fond conique 268, en maintenant un tube axial 270 qui s'étend suivant la direction axiale XX de la bouteille (figure 15). Ce tube 270 comporte une collerette de retenue 272 servant à maintenir en position une cartouche filtrante et dessicante 274 disposée entre la partie réceptrice 264 et ladite collerette.

Le tube 270 comporte une extrémité inférieure 276 qui s'engage dans une bague 278 maintenue dans la région centrale du fond 268 et qui peut laisser passer le fluide frigorigène. Le tube comporte en outre une extrémité supérieure 280 qui est maintenue dans un logement axial de la partie réceptrice 264.

La bride 236 du bloc 212 comprend un alésage de sortie 282 propre à venir dans le prolongement d'un alésage d'entrée 284 de la partie réceptrice 264 de la bouteille suivant une première direction d'alignement (figure 15). De façon correspondante, la bride 238 du bloc 214 comprend un alésage d'entrée 286 propre à venir dans le prolongement d'un alésage de sortie 288 de la partie réceptrice 264 de la bouteille suivant une deuxième direction d'alignement (figure 15).

L'alésage d'entrée 284 traverse l'épaisseur de la partie réceptrice 264 et débouche à l'intérieur de la bouteille en amont de la cartouche 274. L'alésage de sortie 288 de la partie réceptrice 264 débouche dans un alésage radial 290 qui communique avec l'extrémité supérieure 280 du tube 270.

L'alésage d'entrée 284 et l'alésage de sortie 288 de la partie réceptrice sont parallèles entre eux et à l'axe longitudinal XX de la bouteille 216. Les alésages 284 et 288 sont disposés dans une position angulaire choisie par rapport à l'axe longitudinal XX de la bouteille 216. Ceci permet de donner une orientation angulaire déterminée aux blocs 212 et 214 par rapport à la bouteille 216 en fonction des conditions d'implantation du condenseur, par exemple dans le compartiment moteur d'un véhicule déterminé. Dans l'exemple de réalisation représenté, cette position angulaire est de sensiblement 180°, les alésages 284 et 288 étant disposés symétriquement de part et d'autre de l'axe longitudinal.

Comme on peut le voir sur la figure 15, l'alésage de sortie 282 de la bride 236 se raccorde sensiblement à angle droit avec un alésage intermédiaire 292 débouchant dans le premier bloc 212. De plus, l'alésage d'entrée 286 de la bride 238 se raccorde sensiblement à angle droit avec un alésage intermédiaire 294 débouchant dans le deuxième bloc 214.

Il en résulte que le fluide frigorigène issu du premier bloc 212 pénètre dans la bouteille en passant successivement par l'alésage intermédiaire 292 et l'alésage de sortie 282 de la bride 236 puis par l'alésage d'entrée 284 de la partie réceptrice 264, pour être ensuite filtré et desséché en traversant la cartouche 274. Le fluide frigorigène remonte par le tube 270 pour traverser successivement l'alésage radial 290 et l'alésage de sortie 288 de la partie réceptrice puis l'alésage d'entrée 286 et l'alésage intermédiaire 294 de la bride 238 pour déboucher dans le deuxième bloc 214.

Les brides 236 et 238 sont fixées chacune sur la partie réceptrice 264 de la bouteille au moyen d'une vis 296, respectivement 298, qui à chaque fois traverse la bride et s'engage par vissage dans la partie réceptrice (voir figures 11, 12 et 15).

La bouteille 216 présente ainsi la même structure et les mêmes fonctions que la bouteille 16 décrite précédemment. Ces dernières ne seront donc pas décrites à nouveau en détail.

Les plaques 240 et 242 sont analogues aux plaques 48 et 50 décrites précédemment et ne seront donc pas décrites en détail.

La figure 16 montre une variante de réalisation du circuit de climatisation CC de la figure 10. Les éléments communs avec ceux de la figure 10 sont désignés par les mêmes références numériques. Dans cette forme de réalisation, qui ne fait pas partie de l'invention, la bouteille 216 est supprimée et les deux corps 212 et 214 communiquent directement entre eux par une liaison 300. Concrètement, les brides 236 et 238 (figure 11) sont alors raccordées directement entre elles, soit par un élément intermédiaire assurant leur jonction, soit par un aménagement approprié de ces deux brides. Il est possible aussi d'accoler directement les corps 212 et 214 d'échange de chaleur.

Dans le circuit de la figure 16, la bouteille est remplacée par un accumulateur 302 qui est disposé dans la ligne 234, entre la sortie du corps 214 et le compresseur 218. Par ailleurs, le détendeur 220 est réalisé ici sous la forme d'un orifice calibré.

La figure 17 montre un circuit de refroidissement CR associé au condenseur 210 à échangeur interne intégré des figures 10 à 15. On retrouve sur la figure 17 le condenseur 210 formé des blocs 212 et 214 d'échange de chaleur et de la bouteille 216.

Le circuit de refroidissement CR (ébauché sur la figure 10) comprend un radiateur de refroidissement 304. Il s'agit d'un radiateur qualifié de radiateur à basse température ou « radiateur BT ». Le fluide de refroidissement est avantageusement de l'eau additionnée d'un antigel. Le fluide de refroidissement quitte le bloc 212 par une ligne 306 reliant la tubulure de sortie 252 (figure 11) à l'entrée du radiateur 304. Le fluide de refroidissement est ensuite refroidi dans le radiateur 304 par échange thermique avec de l'air extérieur qui balaye le faisceau du radiateur. Puis le fluide refroidi regagne le bloc 212 par une ligne 308 reliant la sortie du radiateur 304 à la tubulure d'entrée 250 (figure 11) du bloc 212.

Il en résulte une simplification du circuit de refroidissement CR puisque ce dernier ne comporte qu'un seul niveau d'échange de chaleur avec le condenseur, c'est-à-dire seulement avec le bloc 212. Le circuit CR ne comporte donc qu'une seule boucle de circulation formée par les lignes 306 et 308.

En revanche, dans le cas du condenseur selon la publication FR 2 846 733, il fallait deux niveaux d'échange de chaleur, l'un à « Basse Température » (boucle BT) avec le premier bloc et l'autre à « Super Basse Température » (boucle SBT) avec le deuxième bloc.

Il en résulte une diminution du nombre de tubulures et de conduites dans le véhicule. Le radiateur de refroidissement est plus simple du fait qu'il ne comporte qu'une seule entrée et une seule sortie. L'utilisation du fluide réfrigérant à basse pression sortant de l'évaporateur pour assurer le sous-refroidissement du même fluide réfrigérant à haute température dans le bloc 214 permet de supprimer la passe « Super Basse Température » du radiateur de refroidissement.

L'invention n'est pas limitée aux modes de réalisation décrits précédemment à titre d'exemples et s'étend à d'autres variantes. Ainsi, le circuit de refroidissement de la figure 17 peut être associé à un condenseur avec échangeur interne intégré, comme représenté à la figure 15.

Elle trouve une application particulière aux circuits de climatisation pour véhicules automobiles.

## Revendications

1. Condenseur, notamment pour un circuit de climatisation de véhicule automobile, comprenant un premier bloc (212) d'échange de chaleur pour assurer le refroidissement d'un fluide frigorigène jusqu'à sa condensation au moyen d'un fluide de refroidissement, ainsi qu'un deuxième bloc (214) d'échange de chaleur pour assurer le sous-refroidissement du fluide frigorigène au moyen d'un fluide de refroidissement, le deuxième bloc (214) étant réalisé sous la forme d'un échangeur de chaleur interne pour assurer un échange de chaleur entre le fluide frigorigène condensé issu du premier bloc (212), appelé « fluide frigorigène haute pression », et le même fluide frigorigène une fois détendu, appelé « fluide frigorigène basse pression », le deuxième bloc (214) comprenant un passage de circulation (228) pour le fluide frigorigène haute pression provenant du premier bloc (212) et un passage de circulation (230) pour le fluide frigorigène basse pression,
**caractérisé en ce que** le premier bloc (12 ; 212) comprend une plaque d'interface (246) munie d'une tubulure d'entrée (250) et d'une tubulure de sortie (252) pour le fluide de refroidissement, le condenseur comprenant en outre une bouteille (216) interposée entre le premier bloc (212) et le deuxième bloc (214) et propre à être traversée par le fluide frigorigène, la bouteille (216) étant fixée de manière démontable entre le premier bloc (212) et le deuxième bloc (214) par l'intermédiaire respectivement d'une bride de sortie (236) et d'une bride d'entrée (238) qui sont fixées sur une partie réceptrice (264) de la bouteille (116) et qui forment en même temps des interfaces pour la circulation du fluide frigorigène, le premier bloc (212) comprenant une plaque d'interface (244) munie de la bride de sortie (236) et une plaque d'interface opposée (246) munie d'une bride d'entrée (248) pour le fluide frigorigène à condenser.

2. Condenseur selon l'une des revendications 1, **caractérisé en ce que** le deuxième bloc (214) comprend une série de plaques empilées (242) qui délimitent des premières lames de circulation du fluide frigorigène haute pression qui alternent avec des deuxièmes lames de circulation du fluide frigorigène basse pression.

3. Condenseur selon l'une des revendications 1 ou 2, **caractérisé en ce que** le deuxième bloc (214) comprend une plaque d'interface (254) munie d'une bride d'entrée (238) pour le fluide frigorigène provenant du premier bloc (212) et une plaque d'interface opposée (256) munie d'une bride de sortie (258) pour le fluide frigorigène haute pression, d'une bride d'entrée (260) pour le fluide frigorigène basse pression et d'une bride de sortie (262) pour le fluide frigorigène basse pression.

4. Condenseur selon l'une des revendications 1 à 3, **caractérisé en ce que** le premier bloc (12 ; 212) et le deuxième bloc (14 ; 214) communiquent directement entre eux.

5. Circuit de refroidissement (CR) parcouru par un fluide de refroidissement et raccordé au premier bloc (212) d'échange de chaleur du condenseur (210) selon l'une des revendications 1 à 4.

6. Circuit de refroidissement (CR) selon la revendication 5, **caractérisé en ce qu'**il comprend une seule boucle de circulation (306, 308) reliée à un radiateur de refroidissement (304).

## Patentansprüche

1. Kondensator, insbesondere für einen Klimatisierungskreislauf eines Kraftfahrzeugs, der einen ersten Wärmeaustauschblock (212), um die Kühlung eines Kältemittels bis zu seiner Kondensierung mittels eines Kühlmittels zu gewährleisten, sowie einen zweiten Wärmeaustauschblock (214) enthält, um die Unterkühlung des Kältemittels mittels eines Kühlmittels zu gewährleisten, wobei der zweite Block (214) in Form eines inneren Wärmetauschers hergestellt wird, um einen Wärmeaustausch zwischen dem vom ersten Block (212) stammenden kondensierten Kältemittel, "Hochdruck-Kältemittel" genannt, und dem gleichen Kältemittel, wenn es entspannt ist, "Niederdruck-Kältemittel" genannt, zu gewährleisten, wobei der zweite Block (214) einen Strömungsdurchgang (228) für das vom ersten Block (212) kommende Hochdruck-Kältemittel und einen Strömungsdurchgang (230) für das Niederdruck-Kältemittel enthält,
**dadurch gekennzeichnet, dass** der erste Block (12; 212) eine Schnittstellenplatte (246) enthält, die mit einem Eingangsrohrstutzen (250) und mit einem Ausgangsrohrstutzen (252) für das Kühlmittel versehen ist, wobei der Kondensator außerdem eine Flasche (216) enthält, die zwischen den ersten Block (212) und den zweiten Block (214) eingefügt ist und vom Kältemittel durchquert werden kann, wobei die Flasche (216) zwischen dem ersten Block (212) und dem zweiten Block (214) mittels eines Ausgangsflanschs (236) bzw. eines Eingangsflanschs (238) ausbaubar befestigt ist, die an einem Aufnahmeteil (264) der Flasche (116) befestigt sind und die gleichzeitig Schnittstellen für die Strömung des Kältemittels bilden, wobei der erste Block (212) eine Schnittstellenplatte (244), die mit dem Ausgangsflansch (236) versehen ist, und eine gegenüberliegende Schnittstellenplatte (246) enthält, die mit einem Eingangsflansch (248) für das zu kondensierende Kältemittel versehen ist.

2. Kondensator nach Anspruch 1, **dadurch gekennzeichnet, dass** der zweite Block (214) eine Reihe von gestapelten Platten (242) enthält, die erste Strömungslamellen des Hochdruck-Kältemittels begrenzen, die sich mit zweiten Strömungslamellen des Niederdruck-Kältemittels abwechseln.

3. Kondensator nach einem der Ansprüche 1 oder 2, **dadurch gekennzeichnet, dass** der zweite Block (214) eine Schnittstellenplatte (254), die mit einem Eingangsflansch (238) für das vom ersten Block (212) kommende Kältemittel und eine gegenüberliegende Schnittstellenplatte (256) enthält, die mit einem Ausgangsflansch (258) für das Hochdruck-Kältemittel, einem Eingangsflansch (260) für das Niederdruck-Kältemittel und einem Ausgangsflansch (262) für das Niederdruck-Kältemittel versehen ist.

4. Kondensator nach einem der Ansprüche 1 bis 3, **dadurch gekennzeichnet, dass** der erste Block (12; 212) und der zweite Block (14; 214) direkt miteinander kommunizieren.

5. Kühlkreislauf (CR), der von einem Kühlmittel durchflossen wird und an den ersten Wärmeaustauschblock (212) des Kondensators (210) nach einem der Ansprüche 1 bis 4 angeschlossen ist.

6. Kühlkreislauf (CR) nach Anspruch 5, **dadurch gekennzeichnet, dass** er eine einzige Strömungsschleife (306, 308) enthält, die mit einem Kühler (304) verbunden ist.

## Claims

1. Condenser, notably for a motor vehicle air conditioning circuit, comprising a first heat exchange unit (212) for cooling a refrigerant until it condenses using a coolant, and a second heat exchange unit (214) for supercooling the refrigerant using a cooling fluid, the second unit (214) being produced in the form of an internal heat exchanger for ensuring an exchange of heat beween the condensed refrigerant coming from the first unit (212), referred to as "high-pressure refrigerant", and the same refrigerant once it has expanded, referred to as "low-pressure refrigerant", the second unit (214) comprising a circulation passage (228) for the high-pressure refrigerant coming from the first unit (212) and a circulation passage (230) for the low-pressure refrigerant,
**characterized in that** the first unit (12; 212) comprises an interface plate (246) equipped with an inlet pipe (250) and with an outlet pipe (252) for the coolant, the condenser further comprising a bottle (216) interposed between the first unit (212) and the second unit (214) and through which the refrigerant can pass, the bottle (216) being fixed removably between the first unit (212) and the second unit (214) via, respectively, an outlet flange (236) and an inlet flange (238) which are fixed to a part (264) for receiving of the bottle (116) and which at the same time form interfaces for the circulation of the refrigerant, the first unit (212) comprising an interface plate (244) equipped with the outlet flange (236) and an opposite interface plate (246) equipped with an inlet flange (248) for the refrigerant that is to be condensed.

2. Condenser according to one of Claims 1, **characterized in that** the second unit (214) comprises a series of stacked plates (242) which delimit first leaves for the circulation of the high-pressure refrigerant which alternate with second leaves for the circulation of the low-pressure refrigerant.

3. Condenser according to one of Claims 1 or 2, **characterized in that** the second unit (214) comprises an interface plate (254) equipped with an inlet flange (238) for the refrigerant coming from the first unit (212) and an opposite interface plate (256) equipped with an outlet flange (258) for the high-pressure refrigerant, with an inlet flange (260) for the low-pressure refrigerant and with an outlet flange (262) for the low-pressure refrigerant.

4. Condenser according to one of Claims 1 to 3, **characterized in that** the first unit (12; 212) and the second unit (14; 214) communicate directly with one another.

5. Cooling circuit (CR) through which a cooling fluid passes and which is connected to the first heat exchange unit (212) of the condenser (210) according to one of Claims 1 to 4.

6. Cooling circuit (CR) according to Claim 5, **characterized in that** it comprises a single circulation loop (306, 308) connected to a cooler (304).
